# FASCICULE DE BREVET EUROPEEN

(11) **EP 0 387 170 B1**
(45) Date de publication et mention de la délivrance du brevet: **04.08.1993**
(21) Numéro de dépôt: 90440015.7
(22) Date de dépôt: 23.02.1990
(51) Int. Cl.: E05D 7/085

(54) **Pivot pour fenêtre basculante ou oscillante de toiture**
Lager für Dreh- oder Schwingdachfenster
Pivot for a tilting or oscillating roof window

(30) Priorité: 08.03.1989 FR 8903212
(43) Date de publication de la demande: 12.09.1990
(73) Titulaire: FERCO INTERNATIONAL Usine de Ferrures de Bâtiment Société à responsabilité limitée, F-57400 Sarrebourg (FR)
(72) Inventeur: Prevot, Gérard, F-57430 Willerwald (FR); Feith, Roland, F-57470 Petit-Rederching (FR)
(74) Mandataire: Aubertin, François

(56) Documents cités:
- CH-A- 373 664
- DE-B- 1 273 363
- GB-A- 1 028 251
- GB-A- 2 079 845
- NL-A- 8 105 219

## Description

L'invention concerne un pivot pour fenêtre basculante ou oscillante de toiture conforme au préambule de la revendication 1.

En fait, on connaît déjà, par le document GB-A-2.079.845, un pivot pour fenêtre basculante dotée de profilés externes de recouvrement, composé, d'une part, d'un élément fixe ayant la forme d'un boîtier vissé dans une entaille réalisée dans le dormant et, d'autre part, d'un élément mobile pourvu d'une embase vissée sur l'ouvrant et composé de deux plaques ayant une forme générale d'un secteur de cercle. Ces deux plaques, pivotant autour d'un second axe d'articulation formé par une vis de serrage, se déplacent dans des échancrures semi-circulaires réalisées dans les deux parois de l'élément fixe. Entre les deux parois de l'élément fixe et les deux plaques de l'élément mobile, il est situé un levier basculant autour d'un premier axe d'articulation et traversé par le second axe d'articulation. Ce levier basculant, ayant la forme approximative d'un "U", est relié, à l'une de ses extrémités et par le premier axe d'articulation, à l'élément fixe et, à son extrémité opposée, par l'intermédiaire du second axe d'articulation à l'élément mobile. Ce levier basculant, présentant un secteur de cercle dont une des faces latérales est dotée d'un revêtement de friction, comporte, en outre, sur chacune de ses faces, une clenche montée pivotante sur un axe. En fait, cette clenche, en position de fermeture de la fenêtre, est logée dans une découpe pratiquée dans les échancrures semi-circulaires du boîtier de l'élément fixe. De plus, les deux plaques de l'élément mobile comportent un bossage courbe de guidage. En ouvrant la fenêtre, l'élément mobile pivote autour du second axe d'articulation jusqu'à ce que le bossage courbe de guidage entre en contact avec la clenche. En raison de la forme particulière de ce bossage, la clenche vient, alors, à basculer, tout en se dégageant de la découpe. En fait, cette coopération intime entre ledit bossage et la clenche autorise la rotation du levier basculant autour du premier axe d'articulation de sorte que les deux axes d'articulation soient décalés par rapport au plan de l'ouvrant.

Toutefois, ce pivot oblige une décomposition du mouvement. En effet, le mouvement de rotation de l'ouvrant se décompose en une première rotation qui ne peut être suivie d'une seconde rotation qu'après avoir provoqué le basculement de la clenche pour assurer son dégagement de la découpe.

Il est également connu, par le document NL-A-8.105.219, un pivot pour fenêtre basculante ou oscillante de toiture, selon le préambule de la revendication 1 comprenant un élément fixe solidaire du dormant doté d'un capot de recouvrement supérieur et un élément mobile solidaire de l'ouvrant basculant ou oscillant doté d'un capot de recouvrement inférieur. Au niveau de ce pivot l'on distingue, en outre, un élément intermédiaire relié par un premier axe d'articulation à l'élément fixe et par un second axe d'articulation à l'élément mobile, cet élément intermédiaire ayant pour fonction d'assurer un mouvement de rotation continu à l'ouvrant depuis sa position de fermeture à sa position de nettoyage ou inversement, ceci par suite de rotations simultanées dudit élément intermédiaire autour du premier axe d'articulation et du second axe d'articulation.

En fait, l'on observe que cet élément intermédiaire est composé de deux biellettes articulées, chacune de manière distincte, sur l'élément mobile rapporté à l'ouvrant et sur l'élément fixe solidaire du dormant.

L'inconvénient majeur, rencontré avec ce pivot connu selon le document NL-A-8.105.219, provient, précisément, de la configuration de l'élément intermédiaire sous forme de deux biellettes qui, finalement, empêchent une rotation complète de l'ouvrant, c'est-à-dire à environ 180°, position qui, pourtant, a pour avantage de faciliter le nettoyage de la face externe de la surface vitrée correspondant à l'ouvrant.

La présente invention a pour but de remédier à l'ensemble des inconvénients précités. L'invention telle qu'elle est caractérisée dans les revendications résout le problème et consiste en un pivot pour fenêtre basculante ou oscillante de toiture comprenant un élément fixe solidaire du dormant doté d'un capot de recouvrement supérieur, un élément mobile solidaire de l'ouvrant basculant ou oscillant doté d'un capot de recouvrement inférieur et un élément intermédiaire relié par un premier axe d'articulation à l'élément fixe et par un second axe d'articulation à l'élément mobile et autorisant un mouvement de rotation continu de l'ouvrant depuis sa position de fermeture à sa position de nettoyage ou inversement, les deux axes d'articulation étant décalés en position de nettoyage de l'ouvrant basculant ou oscillant, vers l'extérieur par rapport au plan de l'ouvrant basculant ou oscillant par suite de rotation autour de ces deux axes d'articulation, ledit élément intermédiaire étant composé de trois moyens dont chacun forme un moyen de commande et un moyen de rotation au moyen voisin pour conférer à l'ouvrant, depuis sa position de fermeture à sa position de nettoyage ou inversement, un mouvement de rotation continu par suite de rotations simultanées de cet élément intermédiaire autour du premier axe d'articulation respectivement autour du second axe d'articulation, le premier de ces moyens étant constitué par un bras principal monté en rotation, au niveau de ses extrémités, sur l'axe d'articulation et comportant, au niveau de l'extrémité opposée, d'une part, une embase traversée par le second axe d'articulation et, d'autre part, une liaison servant simultanément de moyen de commande et de moyen de rotation au second moyen conférant à l'ouvrant une rotation continue, ce second moyen étant constitué par un levier ayant la forme approximative d'une équerre et comportant trois liaisons reliant ledit levier respectivement à l'élément fixe, au bras principal et au troisième moyen conférant à l'ouvrant une rotation continue et formé par une platine solidaire en rotation de l'élément mobile et comportant une lumière curviligne coopérant avec la liaison du levier.

Les avantages obtenus grâce à cette invention consistent, essentiellement, en une utilisation aisée, puisque les forces appliquées pour la manipulation de l'ouvrant sont constantes et que la position d'ouverture et la position de nettoyage sont réalisées par les éléments constituant la ferrure, le passage de l'un à l'autre des modes de fermeture et d'ouverture se faisant uniformément du fait qu'il y a constance dans la décomposition des forces.

L'invention est exposée ci-après plus en détail à l'aide de dessins représentant seulement un mode d'exécution.
- la figure 1 représente une vue en élévation d'un pivot conforme à l'invention ;
- la figure 2 représente une vue en plan de ce pivot ;
- la figure 3 représente une vue agrandie en élévation des moyens de réglage dont est pourvu le premier axe d'articulation ;
- la figure 4 représente une vue en coupe des moyens de réglage selon ligne de coupe IV -IV de la figure 3 ;
- la figure 5 représente une vue synoptique du pivot lorsque l'ouvrant est en position de fermeture ;
- les figures 6 et 7 représentent des vues synoptiques de l'évolution des positions des différents éléments composant le pivot lors de l'ouverture de l'ouvrant ;
- la figure 8 représente une vue synoptique du pivot lorsque l'ouvrant est en position de nettoyage.

On se réfère aux figures 1 et 2.

Pour conférer à l'ouvrant 1, doté d'un capot de recouvrement inférieur 2, d'une fenêtre basculante ou oscillante de toiture une position d'ouverture et une position de nettoyage, on interpose entre le chant externe 3 des longerons 4 de l'ouvrant 1 et le chant intérieur 5 des longerons 6 du dormant 7, doté d'un capot de recouvrement supérieur 8, deux pivots 9 conformes à l'invention.

La description ci-dessous se limite à un seul pivot 9, étant entendu que l'autre pivot est énantiomorphe par rapport au plan longitudinal de la fenêtre basculante ou oscillante et qu'il comporte les éléments similaires au pivot 9 décrit ci-dessous. Le pivot 9 constitue l'élément intermédiaire entre l'élément fixe 10 rendu solidaire du chant intérieur 5 du dormant 7 et l'élément mobile 11 solidaire du chant extérieur 3 de l'ouvrant 1.

Cet élément intermédiaire est relié, d'une part, à l'élément fixe 10 par l'intermédiaire d'un premier axe d'articulation 12 et, d'autre part, à l'élément mobile 11 par l'intermédiaire d'un second axe d'articulation 13.

Le pivot 9 comporte un bras principal 14 présentant à l'une de ses extrémités 15, une lumière oblongue 16 débouchant sur le chant 17 d'une aile 18. Cette lumière oblongue 16 est traversée par le premier axe d'articulation 12. Par ailleurs, ce bras principal 14 comporte une embase 19 traversée par un orifice 20 permettant le passage du second axe d'articulation 13. Le bras principal 14, notamment, l'aile 18, enjambant le premier axe d'articulation 12, est maintenu solidaire du premier axe d'articulation 12 par un élément de serrage 21 tel qu'une vis traversant un orifice 22 réalisé dans une des branches 23 de l'aile 18 et s'engageant dans un trou fileté 24 pratiqué dans l'autre branche 25, les deux branches 23 et 25 étant situées de part et d'autre de la lumière oblongue 16.

On se réfère également aux figures 3 et 4 représentant la liaison entre le bras principal 14 et le premier axe d'articulation 12. On réalise dans la face interne 26 de l'élément fixe 10 une lumière oblongue 27 dans laquelle est logée une couronne extérieure 28 du premier axe d'articulation 12. Cette lumière oblongue 27 aboute à une seconde lumière oblongue 29 servant de logement à une couronne excentrée 30 du premier axe d'articulation 12. La lumière oblongue 27 assure le maintien et le guidage du premier axe d'articulation 12 alors que la lumière oblongue 29 assure le réglage et la translation dudit premier axe d'articulation 57 (voir figure 3). Sur ce dernier sont enfilées deux entretoises 31, 32, disposées de part et d'autre de l'élément fixe 10 et devant permettre la rotation du bras principal 14 sur le premier axe d'articulation 12. D'une part, les lumières oblongues 27, 29 de l'élément fixe 10 et, d'autre part, la couronne extérieure 28 et la couronne excentrée 30 du premier axe d'articulation 12 servent de moyens de réglage de l'ouvrant 1 par rapport au dormant 7 en fonction de la position que l'on confère à la couronne excentrée 30 du premier axe d'articulation 12 par rapport à la lumière oblongue 29 de l'élément fixe 10. A cet effet, le premier axe d'articulation 12 comporte un moyen de préhension permettant de conférer une rotation au premier axe d'articulation 12 en vue dudit réglage et de modifier la position du bras principal 14 par rapport à l'élément fixe 10.

A l'opposé de la lumière oblongue 16, le bras principal 14 comporte des moyens 33 assurant la liaison entre le bras principal 14 et un levier 34 ayant approximativement la forme d'une équerre. Cette liaison 33 sert également d'élément de commande du levier 34 tout en lui servant également comme axe de rotation.

Comme visible à la figure 5, avantageusement, ces moyens de liaison 33 sont un axe d'articulation engagé dans un orifice 35 situé à la jonction 36 des deux ailes 37, 38 dudit levier 34. L'extrémité libre 39 de l'aile 37 comporte un axe d'articulation 40 servant de point fixe au levier 34. Sur cet axe 40 peut tourner librement un galet 41. Ce galet 41 est soumis à un parcours rectiligne et peut se placer dans un rail de guidage 42 formé par une rainure pratiquée dans le longeron 6 du dormant 7. L'extrémité libre 43 de l'autre aile 38 du levier 34 comporte un moyen 44 assurant la liaison entre le levier 34 et une platine 45 solidaire de l'élément mobile 11 et, de ce fait, pivotant avec ce dernier autour du second axe d'articulation 13. La liaison 44 sert d'élément d'entraînement provoquant l'avance rectiligne de la liaison 41 dans le rail de guidage 42 et la rotation du levier 34 par rapport au bras principal 14.

Ainsi, le levier 34 comporte trois liaisons, l'une 41 reliant le levier 34 à l'élément fixe 10 et se déplaçant selon un mouvement rectiligne dans le rail de guidage 42 et dont le centre 40 sert d'axe de rotation au levier 34, par rapport à l'élément fixe, la seconde 33 reliant le levier 34 au bras principal 14 et permettant la rotation du levier 34 par rapport audit bras principal 14 et la troisième 44 reliant le levier 34 à l'élément mobile 11 par l'intermédiaire de la platine 45, la seconde liaison 33 étant située entre la liaison 41 et la liaison 44.

Ce moyen de liaison 44 est avantageusement un téton ou un galet coopérant avec une lumière curviligne 46 réalisée dans ladite platine 45. Cette lumière curviligne 46 a une forme d'un arc de cercle. Toutefois, le centre 47 de cette lumière curviligne 46 est décalé par rapport au centre 48 du second axe d'articulation 13 (voir figure 5). Ce centre 47 est situé au-delà de la distance 49 séparant le centre 48 du second axe d'articulation 13 du centre 50 du premier axe d'articulation 12. La rotation de l'ouvrant 1 est délimitée par les deux plans butées 51, 52, formés par les extrémités de la lumière curviligne46 déterminant la course du moyen de liaison 44 dans cette dernière. Ces deux plans-butées 51, 52 correspondent à la position fermée et à la position de nettoyage de l'ouvrant 1.

Le fonctionnement de ce pivot, représenté dans les figures 5 à 8, est le suivant :

En position de fermeture de l'ouvrant 1 (voir figure 5), le galet 41 se trouve à l'extrémité 53 du rail de guidage 42, le centre 47 de la lumière curviligne 45 est au-delà de la distance 49 et le moyen de liaison 44 prend appui contre le plan-butée 52 de ladite lumière curviligne 45.

En impliquant la moindre rotation à l'ouvrant 1 (voir figures 6 et 7) pour lui conférer la position d'ouverture autour du second axe d'articulation 13, le centre 47 de la lumière curviligne 45 se déplace selon un arc de cercle autour du centre 48 du second axe d'articulation 13 dont le rayon correspond à la distance 54 séparant les centres 47 et 48. Par suite de la coopération entre le moyen de liaison 44 et la lumière curviligne 45, la paroi 55 de cette dernière exerce une traction sur le levier 34.

Suite à cette traction, le galet 41 se déplace longitudinalement dans le rail de guidage 42 tout en étant maintenu dans ce dernier. De ce fait, le levier 34 pivote autour de l'axe 40 dudit galet 41. En raison de la liaison du levier 34 et du bras principal 14, le moyen de liaison 33 implique au bras principal 14 une rotation autour du premier axe d'articulation 12. En raison de cette rotation du bras principal 14, le second axe d'articulation 13 solidaire de l'élément mobile 11 de l'ouvrant 1 et maintenu par l'embase 19 dudit bras principal 14, décrit un arc de cercle ayant pour centre le centre 50 du premier axe d'articulation 12 et pour rayon la distance 49. Au cours de ce parcours en forme d'arc de cercle, le second axe d'articulation 13 est projeté vers l'extérieur par rapport au dessus du dormant 7.

En poursuivant la rotation de l'ouvrant 1 jusqu'à ce que le moyen de liaison 44 du levier 34 prend appui contre le plan-butée 51 de la lumière curviligne 46 de la platine 45. L'ouvrant 1 est dégagé vers l'extérieur hors du dessus du dormant 7 et, de ce fait, on peut conférer audit ouvrant 1 la position de nettoyage tel que visible dans la figure 8.

En position de nettoyage, le galet 41 du levier 34 se trouve à l'autre extrémité 56 du rail de guidage 42, le moyen de liaison 44 du levier 34 prend appui contre le plan-butée 51 de la lumière curviligne 46 et le centre 47 de cette dernière ayant parcouru un arc de cercle autour du centre 48 du second axe d'articulation 13 se trouve en deçà de la distance 49, donc se trouve entre le centre 50 du premier axe d'articulation 12 et le centre 48 du second axe d'articulation 13.

En phase de fermeture de l'ouvrant 1, le déplacement des différents éléments composant le pivot 9 est l'inverse de celui décrit ci-dessus.

## Revendications

1. Pivot pour fenêtre basculante ou oscillante de toiture comprenant un élément fixe (10) solidaire du dormant (7) doté d'un capot de recouvrement supérieur (8), un élément mobile (11) solidaire de l'ouvrant basculant ou oscillant (1) doté d'un capot de recouvrement inférieur (2) et un élément intermédiaire (9) relié par un premier axe d'articulation (12) à l'élément fixe (10) et par un second axe d'articulation (13) à l'élément mobile (11) et autorisant un mouvement de rotation continu de l'ouvrant (1) depuis sa position de fermeture à sa position de nettoyage ou inversement, les deux axes d'articulation (12, 13), étant décalés en position de nettoyage de l'ouvrant basculant ou oscillant (1), vers l'extérieur par rapport au plan de l'ouvrant basculant ou oscillant par suite de rotation autour de ces deux axes d'articulation (12, 13), caractérisé en ce que ledit élément intermédiaire (9) est composé de trois moyens (14, 34, 45) dont chacun forme un moyen de commande et un moyen de rotation au moyen voisin pour conférer à l'ouvrant (1), depuis sa position de fermeture à sa position de nettoyage ou inversement, un mouvement de rotation continu par suite de rotations simultanées de cet élément intermédiaire (9) autour du premier axe d'articulation (12), respectivement autour du second axe d'articulation (13), le premier de ces moyens étant constitué par un bras principal (14) monté en rotation, au niveau d'une de ses extrémités (15), sur le premier axe d'articulation (12) et comportant, au niveau de l'extrémité opposée, d'une part, une embase (19) traversée par le second axe d'articulation (13) et, d'autre part, une liaison (33) servant simultanément de moyen de commande et de moyen de rotation au second moyen conférant à l'ouvrant (1) une rotation continue, ce second moyen étant constitué par un levier (34) ayant la forme approximative d'une équerre et comportant trois liaisons (40, 33, 44) reliant ledit levier (34) respectivement à l'élément fixe (10), au bras principal (14) et au troisième moyen conférant à l'ouvrant (1) une rotation continue et formé par une platine (45) solidaire en rotation de l'élément mobile (11) et comportant une lumière curviligne (46) coopérant avec la liaison (44) du levier (34).

2. Pivot selon la revendication 1, caractérisé en ce que le bras principal (14) comporte, à son extrémité (15), une lumière oblongue (16) dont les deux branches (23) et (25) enjambent le premier axe d'articulation (12) et assurent la rotation du bras principal (14) autour de ce dernier.

3. Pivot selon la revendication 1, caractérisé par le fait que la liaison (40) est un axe d'articulation autour duquel pivote le levier (34) et sur lequel tourne librement un galet (41) se déplaçant selon une course rectiligne dans un rail de guidage (42) solidaire du dormant (7), ce déplacement rectiligne, engendrant la rotation du levier (34) autour de la liaison (33) reliant ce dernier au bras principal (14) étant commandé par la liaison (44) reliant le levier (34) au troisième moyen (45) conférant à l'ouvrant (1) la rotation continue.

4. Pivot selon l'une quelconque des revendications 1 et 3, caractérisé en ce que la liaison (40) est située à l'extrémité libre (39) de l'une des ailes (37) du levier (34), la liaison (44) est située à l'extrémité libre (43) de l'autre aile (38) et la liaison (33) est située à la jonction (36) des deux ailes (37, 38).

5. Pivot selon la revendication 1, caractérisé en ce que la platine (45) comporte une lumière curviligne (46) en forme d'arc de cercle dont le centre (47) est situé, en position de fermeture de l'ouvrant (1), au-delà de la distance (49) séparant le centre (48) du second axe d'articulation (13) du centre (50) du premier axe d'articulation et, en position de nettoyage de l'ouvrant, en deçà de cette distance (49).

6. Pivot selon les revendications 1 et 5, caractérisé en ce que le centre (47) de la lumière curviligne (45) comporte une course selon un arc de cercle autour du centre (48) du second axe d'articulation (13) dont le rayon correspond à la distance (54) séparant les centres (47) et (48) lorsque l'ouvrant (1) est en position de fermeture.

7. Pivot selon la revendication 1, caractérisé en ce que la platine (45) comporte deux plans butées (51, 52) formés par les extrémités de la lumière curviligne (46) et déterminant la course du moyen de liaison (44).

8. Pivot selon la revendication 1, caractérisé en ce qu'il comporte des moyens de réglage de l'ouvrant (1) par rapport au dormant (7) constitués par une coopération respective d'une couronne extérieure (28) et d'une couronne excentrée (30) du premier axe d'articulation (12) avec une lumière oblongue (27) assurant le maintien et le guidage de l'axe (12), aboutant à une seconde lumière oblongue (29) assurant le réglage et la translation dudit axe (12) dans une lumière oblongue (57).

## Patentansprüche

1. Drehlager für ein Dreh- oder Schwingdachfenster mit einem am Fensterrahmen (7) befestigten ortsfesten Element (10), das mit einer oberen Abdeckung (8) versehen ist, einem am Dreh- oder Schwingflügel (1) befestigten, bewegbaren Element (11), das mit einer unteren Abdeckung (2) versehen ist, und einem Zwischenelement (9), das durch eine erste Gelenkachse (12) mit dem ortsfesten Element (10) und durch eine zweite Gelenkachse (13) mit dem bewegbaren Element (11) verbunden ist und eine kontinuierliche Drehung des Flügels (1) aus seiner Schließstellung in seine Reinigungs- oder Wendestellung ermöglicht, wobei in der Reinigungsstellung des Dreh- oder Schwingflügels (1) die beiden Gelenkachsen (12, 13) gegenüber der Ebene des Dreh- oder Schwingflügels nach außen versetzt sind aufgrund der Drehung um diese beiden Gelenkachsen (12, 13),
dadurch **gekennzeichnet**,
daß das Zwischenelement (9) aus drei Mitteln (14, 34, 45) zusammengesetzt ist, von denen jedes ein Steuermittel und ein Drehmittel für das benachbarte Mittel bildet, um dem Flügel (1) eine kontinuierliche Drehbewegung aus seiner Schließstellung in seine Reinigungs- oder Wendestellung zu verleihen aufgrund gleichzeitiger Drehungen des Zwischenelements (9) um die erste Gelenkachse (12) bzw. um die zweite Gelenkachse (13), wobei das erste dieser Mittel von zweite Gelenkasche (13), wobei das erste dieser Mittel von einem Hauptarm (14) gebildet ist, der an einem seiner Enden (15) auf der ersten Gelenkaschse (12) drehbar gelagert ist und am gegenüberliegenden Ende einerseits einen Sitz (19), durch den sich die zweite Gelenkachse (13) erstreckt, und andererseits eine Verbindung (33) aufweist, die gleichzeitig als Steuermittel und als Rotationsmittel zum kontinuierlichen Drehen des Flügels (1) dient, wobei das zweite Mittel von einem Hebel (34) gebildet ist, der annähernd die Form eines Rechteckwinkels hat und drei Verbindungen (40, 33, 44) aufweist, die den Hebel (34) mit dem ortsfesten Element (10), mit dem Hauptarm (14) und mit dem dritten Mittel verbinden, welches dem Flügel (1) eine kontinuierliche Drehung verleiht und von einer Platine (45) gebildet ist, die drehbar mit dem beweglichen Element (11) verbunden ist und einen gekrümmten Schlitz (46) aufweist, der mit der Verbindung (44) des Hebels (34) zusammenwirkt.

2. Drehlager nach Anspruch 1,
dadurch **gekennzeichnet**, daß der Hauptarm (14) an seinem Ende (15) einen länglichen Schlitz (16) aufweist, dessen beide Schenkel (23, 25) die erste Gelenkachse (12) umschließen und die Drehung des Hauptarms (14) um diese ermöglichen.

3. Drehlager nach Anspruch 1,
dadurch **gekennzeichnet**, daß die Verbindung (40) eine Gelenkachse ist, um die der Hebel (34) schwenkt und auf der eine Rolle (41) frei drehbar ist, die in einer am Fensterrahmen (7) befestigten Führungsschiene (42) geradlinig verschiebbar ist, wobei diese geradlinige Verlagerung, die die Drehung des Hebels (34) um seine Verbindung (33) mit dem Hauptarm (14) bewirkt, von der Verbindung (44) gesteuert wird, die den Hebel (34) mit dem dritten Mittel (45) zum kontinuierlichen Drehen des Flügels (11) verbindet.

4. Drehlager nach Anspruch 1 oder 3,
dadurch **gekennzeichnet**, daß die Verbindung (40) am freien Ende (39) eines der Schenkel (37) des Hebels (34) angeordnet ist, daß die Verbindung (44) am freien Ende (43) des anderen Schenkels (48) angeordnet ist, und daß die Verbindung (33) an der Verbindung (36) der beiden Schenkel (37, 38) angeordnet ist.

5. Drehlager nach Anspruch 1,
dadurch **gekennzeichnet**, daß die Platine (45) einen kreisbogenförmig gekrümmten Schlitz (46) aufweist, dessen Zentrum (47) in der Schließstellung des Flügels (1) außerhalb des Abstandes (49), der das Zentrum (48) der zweiten Gelenkachse (13) vom Zentrum (50) der ersten Gelenkachse trennt, und in der Reinigungsstellung des Flügels innerhalb dieses Abstandes (49) liegt.

6. Drehlager nach Anspruch 1 und 5,
dadurch **gekennzeichnet**, daß Zentrum (47) des gekrümmten Schlitzes (45) eine kreisbogenförmige Bahn um das Zentrum (48) der zweiten Gelenkachse (13) beschreibt, deren Radius dem Abstand (54) zwischen den Zentren (47) und (48) bei in der Schließstellung befindlichem Flügel (1) entspricht.

7. Drehlager nach Anspruch 1,
dadurch **gekennzeichnet**, daß die Platine (45) zwei Anschlagflächen (51, 52) aufweist, die an den Enden des gekrümmten Schlitzes (46) gebildet sind und die Bewegungsstrecke des Verbindungsmittels (54) begrenzen.

8. Drehlager nach Anspruch 1,
dadurch **gekennzeichnet**, daß es Stellmittel zum Einstellen des Flügels (1) relativ zum Fensterrahmen (7) aufweist, die gebildet werden durch das Zusammenwirken eines äußeren Flansches (28) und eines exzentrischen Flansches (30) der ersten Gelenkachse (12) mit einem länglichen Schlitz (27) für das Halten und Führen der Achse (12), der in einen zweiten länglichen Schlitz (29) übergeht, der die Einstellung und die Verschiebung der Achse (12) in einem länglichen Schlitz (57) ermöglicht.

## Claims

1. Pivot for a tilting or oscillating roof window, comprising a fixed member (10) integral with the sash-frame (7) provided with an upper covering cap (8), a movable member (11) integral with the tilting or oscillating wing (1) provided with a lower covering cap (2) and an intermediate member (9) connected through a first hinging spindle (12) to the fixed member (10) and through a second hinging spindle (13) to the movable member (11) and authorizing a continuous rotary motion of the wing (1) from its closed position to its cleaning position or vice-versa, both hinging spindles (12, 13) being, in cleaning position of the tilting or oscillating wing (1), outwardly off-set with respect to the plane of the tilting or oscillating wing due to rotation about both these hinging spindles (12, 13), characterized in that said intermediate member (9) is comprised of three means (14, 34, 45) each of which forms a control means and a rotating means for the adjacent means in order to confer to the wing (1), from its closed position to its cleaning position or vice-versa, a continuous rotary motion due to simultaneous rotations of this intermediate member (9) about the first hinging spindle (12), respectively about the second hinging spindle (13), the first one of these means consisting of a main arm (14) rotatingly mounted, at the level of one its ends (15), on the first hinging spindle (12) and including, at the level of the opposite end, on the one hand, a base (19) through which passes the second hinging spindle (13) and, on the other hand, a link (33) simultaneously serving as control means and as rotating means for the second means conferring to the wing (1) a continuous rotation, this second means consisting of a lever (34) having the approximate shape of an angle iron and including three links (40, 33, 44) connecting said lever (34) respectively to the fixed member (10), the main arm (14) and the third means conferring to the wing (1) a continuous rotation and formed by a plate (45) integral in rotation with the movable member (11) and including a curvilinear slot (46) co-operating with the link (44) of the lever (34).

2. Pivot according to claim 1, characterized in that the main arm (14) includes, at its end (15), an elongated slot (16) both legs (23) and (25) of which sit astride the first hinging spindle (12) and ensure the rotation of the main arm (14) about this latter.

3. Pivot according to claim 1, characterized in that the link (40) is a hinging spindle about which pivots the lever (34) and on which freely rotates a railwheel (41) moving according to a rectilinear stroke in a guiding rail (42) integral with the sash-frame (7), this rectilinear movement generating the rotation of the lever (34) about the link (33) connecting this latter to the main arm (14) being controlled by the link (44) connecting the lever (34) to the third means (45) conferring to the wing (1) the continuous rotation.

4. Pivot according to any of claims 1 and 3, characterized in that the link (40) is located at the free end (39) of one leg (37) of the lever (34), the link (44) is located at the free end (43) of the other leg (38) and the link (33) is located at the junction (36) of both legs (37, 38).

5. Pivot according to claim 1, characterized in that the plate (45) includes a curvilinear slot (46) having the shape of an arc of a circle the centre (47) of which is located, in closed position of the wing (1), beyond the distance (49) separating the centre (48) of the second hinging spindle (13) from the centre (50) of the first hinging spindle and, in cleaning position of the wing, short of this distance (49).

6. Pivot according to claims 1 and 5, characterized in that the centre (47) of the curvilinear slot (45) includes a stroke in the shape of an arc of a circle about the centre (48) of the second hinging spindle (13) the radius of which corresponds to the distance (54) separating the centres (47) and (48) when the wing (1) is in closed position.

7. Pivot according to claim 1, characterized in that the plate (45) includes two thrust planes (51, 52) formed by the ends of the curvilinear slot (46) and determining the stroke of the linking means (44).

8. Pivot according to claim 1, characterized in that it includes means for adjusting the wing (1) with respect to the sash-frame (7) consisting of a respective co-operation of an outer crown (28) and an eccentered crown (30) of the first hinging spindle (12) with an elongated slot (27) ensuring the holding and guiding of the spindle (12), joining a second elongated slot (29) ensuring the adjustment and translation of said spindle (12) in an elongated slot (57).
